# EUROPÄISCHE PATENTSCHRIFT

(11) **EP 3 746 709 B1**
(45) Veröffentlichungstag und Bekanntmachung des Hinweises auf die Patenterteilung: **22.11.2023**
(21) Anmeldenummer: 19700886.5
(22) Anmeldetag: 14.01.2019
(51) Int. Cl.: F24C 15/16

(54) **ANORDNUNG MIT EINER SCHIENENAUSZUGSEINRICHTUNG UND EINEM GARGERÄTEBAUTEIL UND GARGERÄT MIT EINER DERARTIGEN ANORDNUNG**
ARRANGEMENT WITH A RAIL PULL-OUT DEVICE AND A COOKING APPLIANCE COMPONENT AND COOKING APPLIANCE HAVING SUCH AN ARRANGEMENT
DISPOSITIF COMPORTANT UN DISPOSITIF D'EXTENSION DE RAIL ET UN COMPOSANT D'APPAREIL DE CUISSON ET APPAREIL DE CUISSON COMPORTANT UN TEL DISPOSITIF

(30) Priorität: 02.02.2018 DE 202018000552 U
(43) Veröffentlichungstag der Anmeldung: 09.12.2020
(73) Patentinhaber: BSH Hausgeräte GmbH, 81739 München (DE)
(72) Erfinder: KROLIKOWSKI, Kathrin, 93426 Roding (DE); NATHER, Philipp, 21447 Handorf (DE); OBERSTALLER, Angelika, 83278 Traunstein (DE)
(86) Internationale Anmeldenummer: PCT/EP2019/050801
(87) Internationale Veröffentlichungsnummer: WO 2019/149511

(56) Entgegenhaltungen:
- EP-A1- 3 101 347
- EP-A2- 2 993 415
- WO-A1-2010/012591
- DE-A1-102014 013 149
- DE-U1-202009 003 045

## Beschreibung

Die Erfindung betrifft eine Anordnung mit einem Gargerätebauteil und einer Schienenauszugseinrichtung für einen Gargutträger. Die Schienenauszugseinrichtung umfasst eine erste Schiene, welche eine Befestigungseinrichtung zur Befestigung der Schienenauszugseinrichtung an dem Gargerätebauteil aufweist. Die Schienenauszugseinrichtung umfasst eine zweite Schiene, welche zur Aufnahme des Gargutträgers ausgebildet ist, wobei die Schienen relativ zueinander bewegbar sind. Die Befestigungseinrichtung umfasst ein Federelement, welches einen federnden Anschlag für die erste Schiene an dem Gargerätebauteil bildet und durch das Federelement eine gedämpfte Relativbewegung der Schienenauszugseinrichtung zum Gargerätebauteil in Relativbewegungsrichtung der beiden Schienen zueinander im befestigten Zustand durchführbar ist. Die Relativbewegung ist begrenzt zwischen einer Grundstellung und einer Entnahmestellung. An der ersten Schiene ist ein Bedienelement zum Lösen der Befestigungsvorrichtung vom Gargerätebauteil angeordnet, wobei das Bedienelement eine Betätigungsfläche aufweist und wobei auf der Betätigungsfläche eine Betätigungskennzeichnung angeordnet ist. Des Weiteren betrifft die Erfindung auch ein Gargerät mit einer derartigen Anordnung.

Eine derartige Anordnung ist beispielsweise aus der DE 102015206596 A1 bekannt.

Derartige Anordnungen weisen jedoch folgenden Nachteil auf. Zum Lösen der Schienenauszugseinrichtung vom Gargerätebauteil drückt der Nutzer intuitiv gegen das vordere Ende der zweiten Schiene, statt gegen das vordere Ende der ersten Schiene zu drücken. Dies ist darin zu begründen, dass ihm das vordere Ende der zweiten Schiene näher zugewandt ist und ihm der flächige Endabschnitt der zweiten Schiene fälschlicherweise eine Betätigungsfläche suggeriert. Aufgrund des Anschlagelements, welches die Relativbewegung der Schienenauszugseinrichtung relativ zum Gargerätebauteil auf einen definierten Bewegungsweg begrenzt, um ein unbeabsichtigtes Lösen der Anordnung vom Gargerätebauteil zu vermeiden, ist der Bewegungsweg kleiner als ein zum Lösen der Befestigungsvorrichtung von dem Gargerätebauteil erforderlicher Löseweg. Somit führt die Benutzeraktion nicht zum gewünschten Lösen der Schienenauszugseinrichtung.

Verstärkt wird dieser Effekt bei Schienenauszugseinrichtungen mit einer nach unten ragenden Endkappe am vorderen Ende der zweiten Schiene, welche das vordere Ende der ersten Schiene überdeckt. Hierbei ist die, für das Lösen erforderliche Fläche verdeckt und somit nicht zu bedienen.

Es ist Aufgabe der vorliegenden Erfindung, eine Anordnung und ein Gargerät zu schaffen, welche beziehungsweise welches eine eindeutige Betätigungsfläche, zum Lösen der Schienenauszugseinrichtung vom Gargerätebauteil, aufweist.

Diese Aufgabe wird durch eine Anordnung gemäß dem unabhängigen Anspruch 1 gelöst.

Eine erfindungsgemäße Anordnung umfasst ein Gargerätebauteil und eine Schienenauszugseinrichtung für einen Gargutträger. Die Schienenauszugseinrichtung umfasst eine erste Schiene, welche eine Befestigungseinrichtung zur Befestigung der Schienenauszugseinrichtung an dem Gargerätebauteil aufweist. Diese erste Schiene ist somit insbesondere die sogenannte Festschiene. Die Schienenauszugseinrichtung umfasst darüber hinaus eine zweite Schiene, welche zur Aufnahme des Gargutträgers ausgebildet ist. Die Schienen sind relativ zueinander bewegbar, sodass die zweite Schiene insbesondere die Laufschiene ist. Die Befestigungseinrichtung weist ein Federelement auf, welches einen federnden Anschlag für die erste Schiene an dem Gargerätebauteil bildet. Durch das Federelement ist eine gedämpfte Relativbewegung der Schienenauszugseinrichtung relativ zum Gargerätebauteil in der Relativbewegungsrichtung der beiden Schienen zueinander im befestigten Zustand der Schienenauszugseinrichtung an dem Gargerätebauteil durchführbar. So ist somit durch diese Ausgestaltung auch im montierten Zustand der Schienenauszugseinrichtung am Gargerätebauteil in einer spezifischen Richtung, nämlich in derjenigen Richtung, in der sich auch die erste Schiene relativ zur zweiten Schiene bewegen kann, eine Relativbewegung der zweiten Schiene und somit auch der gesamten Schienenauszugseinrichtung relativ zum Gargerätebauteil ermöglicht. Diese Relativbewegung ist begrenzt zwischen einer Grundstellung und einer Entnahmestellung, wobei die Grundstellung in Kraftrichtung des Federelements, vorzugsweise entgegen einer Einschubrichtung in einer ersten Richtung und die Entnahmestellung entgegen der Kraftrichtung des Federelements, vorzugsweise in Einschubrichtung entgegen der ersten Richtung begrenzt.

Erfindungsgemäß ist an der ersten Schiene ein Bedienelement, zum Lösen der Befestigungsvorrichtung vom Gargerätebauteil angeordnet ist. Unter einem Bedienelement soll insbesondere ein Bauteil oder Abschnitt verstanden werden, das direkt oder indirekt an der ersten Schiene angreift und so mit dieser in Wirkverbindung steht, dass bei Betätigung des Bedienelements eine Relativbewegung der ersten Schiene von der Grundstellung in die Entnahmestellung erfolgt und ein Lösen der gesamten Schienenauszugseinrichtung vom Gargerätebauteil bewirkt.

Erfindungsgemäß weist das Bedienelement eine Betätigungsfläche auf. Unter einer Betätigungsfläche soll insbesondere eine dem Nutzer zugewandte Fläche verstanden werden, welche dazu ausgebildet ist eine zum Lösen der Schienenauszugseinrichtung vom Gargerätebauteil erforderliche Betätigungskraft des Nutzers auf das Bedienelement aufzunehmen. Die Betätigungsfläche weist vorzugsweise eine Größe zwischen 1cm² und 4 cm² auf.

Erfindungsgemäß ist auf der Betätigungsfläche eine Betätigungskennzeichnung angeordnet. Unter einer Betätigungskennzeichnung soll insbesondere eine Kennzeichnung verstanden werden, welche dem Nutzer eindeutig auf die Betätigungsfläche hinweist, mittels derer die Schienenauszugseinrichtung vom Gargerätebauteil zu lösen ist. Vorzugsweise ist die Betätigungskennzeichnung eine Prägung, welche auf die Betätigungsfläche aufgebracht ist. Diese Prägung ist vorzugsweise flach und/oder flächig ausgebildet. Ein besonders einfacher Herstellungsprozess entsteht, wenn die Prägung der Betätigungskennzeichnung im gleichen Herstellungsschritt, wie die Formung oder Ausgestaltung der Betätigungsfläche eingebracht wird. Vorteilhaft an dieser Ausgestaltung ist, dass separate Arbeitsschritte eingespart werden können. Eine geprägte Betätigungskennzeichnung ist besonders einfach, langlebig, gut zu lesen und leicht zu reinigen. Alternativ erfolgt die Kennzeichnung der Betätigungsfläche mittels einer Bedruckung, Gravur oder Beklebung. Vorzugsweise ist die Betätigungskennzeichnung eine Aneinanderreihung und/oder Mischung aus Buchstaben, Zahlen, Symbolen oder Logos. Eine besonders gute Kennzeichnung entsteht, wenn diese eine Beschriftung, also eine Aneinanderreihung von Buchstaben ist, welche in ihrer Zusammensetzung ein Wort zum Ausdruck bringt, welches den Nutzer veranlasst, das Bedienelement in seiner, zum Lösen der Schienenauszugseinrichtung vom Gargerätebauteil vorgesehenen Richtung zu betätigen. Mögliche Beschriftungen sind demnach "Drücken", "Push", "Entriegeln" oder "Entnahme", sowie deren Übersetzung in weitere Sprachen.

Vorzugsweise ist das Bedienelement an einer einer Garraumwand zugewandten Seite der ersten Schiene angeordnet. Eine besonders gut erreichbare Position des Bedienelements entsteht, wenn das Bedienelement an der Seitenwand der ersten Schiene, am vorderen, dem Nutzer zugewandten Abschnitt der ersten Schiene angeordnet ist. Dieser Bauraum, zwischen der Schienenauszugseinrichtung und der Garraumwand, wird einerseits im mittleren und hinteren Bereich für das Gargerätebauteil in Ausgestaltung eines Seitengitters benötigt hat und bietet sich somit im vorderen Bereich aus Platzgründen an. Zudem ist dieser Bereich für den Nutzer besonders einfach zu erreichen. Eine besonders optisch ansprechende und funktionale Anordnung entsteht, wenn das Bedienelement und das vordere Ende der 2. Schiene auf einer gemeinsamen senkrechten Ebene liegen.

Gemäß der Erfindung ist das Bedienelement an der ersten Schiene, insbesondere an einer dem Nutzer zugewandten Stirnseite der ersten Schiene angeordnet. Dabei ist das Bedienelement aus einem separaten Bauteil oder aus einem für die erste Schiene notwendigen Bauteil gebildet.

Vorzugsweise weist die Befestigungseinrichtung ein klammerartiges Element auf, wobei ein Abschnitt des klammerartigen Elements das Bedienelement bildet. Zur Befestigung der Schienenauszugseinrichtung an dem Gargerätebauteil weist die erste Schiene eine Befestigungseinrichtung auf. Diese Befestigungseinrichtung gereift mittels eines klammerartigen Elements im vorderen, dem Nutzer zugewandten Abschnitt der ersten Schiene an einen senkrechten Stab des Gargerätebauteils. Ein konstruktiv besonders einfacher Aufbau entsteht, wenn das Bedienelement aus einem zusätzlichen Abschnitt des klammerartigen Elements gebildet ist.

Vorzugsweise weist die zweite Schiene ein Anschlagelement auf, welches derart ausgebildet ist, dass die durch das Federelement gedämpfte Relativbewegung der Schienenauszugseinrichtung relativ zum Gargerätebauteil auf einen definierten Bewegungsweg begrenzt ist. Dieser Bewegungsweg ist kleiner als ein zum Lösen der Befestigungsvorrichtung von dem Gargerätebauteil erforderlicher Löseweg. Durch das Anschlagelement ist somit auch eine Entriegelungssperrvorrichtung gebildet. Selbst dann, wenn die Schienenauszugseinrichtung in Richtung der Relativbewegungsrichtung zum Gargerätebauteil im daran montierten Zustand verschoben wird, kann dies maximal so weit erfolgen, bis die zweite Schiene mit ihrem Anschlagelement an dem Gargerätebauteil anschlägt. Da die Positionierung und die Dimensionierung des Anschlagelements insbesondere so gewählt ist, dass vor einem unerwünschten Lösen der gesamten Schienenauszugseinrichtung von dem Gargerätebauteil das Anschlagen an dem Gargerätebauteil durch das Anschlagelement erfolgt, ist somit auch bei diesem Bewegungsszenario der Schienenauszugseinrichtung ein unerwünschtes Lösen von dem Gargerätebauteil verhindert. Vorzugsweise ist vorgesehen, dass das Anschlagelement erhaben nach oben überstehend an der zweiten Schiene angeordnet ist. Da hier eine besonders vorteilhafte mechanische Wechselwirkung im Hinblick auf das Anschlagen an dem Gargerätebauteil erreicht ist, andererseits das Bestücken der zweiten Schiene mit dem Gargutträger nicht behindert ist, ist diese positionelle Anordnung und Erstreckung vorteilhaft.

Vorzugsweise weist ist das Gargerätebauteil ein Seitengitter. Unter einem Seitengitter soll insbesondere ein Gebilde verstanden werden, welches aus im Wesentlichen horizontal und vertikal angeordneten Metallstäben zusammengesetzt und mittels Schweißverfahren zueinander fixiert ist. Alternative Gargerätebauteile wie Rahmen oder Befestigungswände sind möglich.

Des Weiteren betrifft die Erfindung auch ein Gargerät mit einer erfindungsgemäßen Anordnung. Insbesondere umfasst das Gargerät einen Aufnahmeraum in Form eines Garraums, in dem Lebensmittel zubereitet werden können. Dieser Garraum ist insbesondere durch Wände einer Muffel begrenzt, die auch vertikale Seitenwände aufweist. An den gegenüberliegenden vertikalen Seitenwänden sind vorzugsweise jeweils Gargerätebauteile und Schienenauszugseinrichtungen angeordnet, die jeweils paarweise auf gleicher Höhe angeordnet sind, sodass diesbezüglich auf spezifischen Ebenen die Gargutträger aufgebracht werden können.

Weitere Merkmale der Erfindung ergeben sich aus den Figuren und der Figurenbeschreibung. Dabei zeigt:
Fig. 1 eine perspektivische Darstellung eines Ausführungsbeispiels eines erfindungsgemäßen Gargeräts mit einem Ausführungsbeispiel einer erfindungsgemäßen Anordnung;
Fig. 2 eine perspektivische Darstellung eines ersten Ausführungsbeispiels einer Schienenauszugseinrichtung einer Anordnung;
Fig. 3 eine perspektivische Detaildarstellung der Schienenauszugseinrichtung; und
Fig. 4 eine perspektivische Darstellung eines Ausführungsbeispiels eines klammerartigen Elements mit Bedienelement.

In den Fig. werden gleiche oder funktionsgleiche Elemente mit den gleichen Bezugszeichen versehen.

In Fig. 1 ist in einer perspektivischen Darstellung ein Gargerät 1 gezeigt, welches beispielsweise als Backofen ausgebildet sein kann. Das Gargerät 1 umfasst einen Garraum 2, der durch Wände einer Muffel 3 begrenzt ist. Die Muffel 3 umfasst zwei gegenüberliegende vertikale Wände 4 und 5. Frontseitig weist die Muffel 3 eine Beschickungsöffnung auf, durch welche Gargut und/oder Zubereitungsgefäße in den Garraum 2 eingebracht werden können. Die Beschickungsöffnung ist durch eine nicht dargestellte Tür verschließbar.

Das Gargerät 1 umfasst in Position und Anzahl lediglich beispielhaft auch Kochzonen 6, 7, 8 und 9, muss diese jedoch nicht aufweisen. Des Weiteren umfasst das Gargerät 1 ebenfalls in Position und Ausgestaltung lediglich beispielhaft dargestellt eine Bedieneinrichtung 10 mit einer Anzeigeeinheit 11 und Bedienelementen 12 und 13.

Wie in der Darstellung gemäß Fig. 1 gezeigt ist, ist an den gegenüberliegenden Wänden 4 und 5 jeweils eine Vorrichtung beziehungsweise eine Anordnung 14 beziehungsweise 15 positioniert. Die Anordnung 14, welche gleich zur Anordnung 15 ausgebildet ist, wird stellvertretend für die beiden Anordnungen 14 und 15 weiter erläutert. Die Anordnung 14 umfasst ein Gargerätebauteil 16, welches auch eine Adaptereinheit darstellt. Das Gargerätebauteil 16 ist an der Wand 4 zerstörungsfrei lösbar anbringbar. Es kann jedoch auch vorgesehen sein, dass eine integrale Ausgestaltung vorgesehen ist. Das Gargerätebauteil 16 ist im Ausführungsbeispiel als Traggestell ausgebildet und als Einhängegitter gestaltet. Das Gargerätebauteil 16 ist zur Aufnahme einer Schienenauszugseinrichtung 17 ausgebildet. Die Anordnung 14 ist zur Aufnahme eines nicht gezeigten Gargutträgers wie beispielsweise eines Gitterrosts oder eines Backblechs oder einer Fettpfanne vorgesehen, wobei dieser Gargutträger dann auf die Schienenauszugseinrichtung 17 positionierbar ist.

Wie in der Darstellung gemäß Fig. 1 auch zu erkennen ist, umfasst das Gargerätebauteil 16 einen in Tiefenrichtung des Gargeräts 1 betrachtet vorderen vertikalen Trägerstab 18 und einen dazu parallelen und beabstandet angeordneten hinteren vertikalen Trägerstab 19. Das Traggestell beziehungsweise das Gargerätebauteil 16 ist im Ausführungsbeispiel vollständig aus Stäben aufgebaut. Mit diesen bereits genannten vertikalen Trägerstäben 18 und 19 sind Führungsstäbe jeweils gegenseitig verbunden. Die Führungsstäbe, von denen beispielhaft die Führungsstäbe 20a und 20b gekennzeichnet sind, bilden paarweise jeweils eine Einschubebene, auf welcher dann der Gargutträger eingeschoben werden kann. Auch diese Führungsstäbe 20a und 20b sind parallel und beabstandet zueinander angeordnet. Eine entsprechende Ausgestaltung ist bei der gegenüberliegenden Anordnung 15 vorgesehen.

Die Anordnung 14 umfasst eine Schienenauszugseinrichtung 17, wie sie beispielhaft in Fig. 2 gezeigt ist. In der in Fig. 2 gezeigten Perspektive ist vorgesehen, dass die Schienenauszugseinrichtung 17, welche ein Teleskopauszug ist, eine erste Schiene 21 aufweist, die zur Befestigung der gesamten Schienenauszugseinrichtung 17 an dem Gargerätebauteil 16 ausgebildet ist. Dazu umfasst diese erste Schiene 21, die auch eine Festschiene sein kann, die Befestigungseinrichtung 22, die klammerartige Elemente 23 aufweist. Diese klammerartigen Elemente 23 umgreifen im montierten Zustand die Trägerstäbe 18 und 19.

Die Schienenauszugseinrichtung 17 umfasst darüber hinaus eine zweite Schiene 24, die bewegbar an der ersten Schiene 21 angeordnet ist. Die zweite Schiene 24 kann auch als Laufschiene bezeichnet werden und ist im montierten Zustand im Garraum 2 in Richtung der Längsachse der Schienenauszugseinrichtung 17 und somit auch in Tiefenrichtung des Gargeräts 1 verschiebbar.

Die bereits erwähnte Befestigungseinrichtung 22 umfasst an der hinteren Befestigungsklammer beziehungsweise dem hinteren Befestigungselement 23 insbesondere innenliegend ein Federelement 25. Dieses Federelement 25 kontaktiert im montierten Zustand der Schienenauszugseinrichtung 17 dieses Gargerätebauteil 16, insbesondere einen unteren Führungsstab 20b.

Ausgehend von einer Grundbefestigungsstellung kann dann die gesamte Schienenauszugseinrichtung 17 relativ zum Gargerätebauteil 16 im an dem Gargerätebauteil 16 montierten Zustand in gerader linearer Bewegung in Tiefenrichtung des Gargeräts 1 nach hinten weiter verschoben werden. Dadurch wird dann eine Relativbewegung in diese Relativbewegungsrichtung durchgeführt. Allerdings ist diese Relativbewegung, die dann gedämpft ist durch das Federelement 25, nur über einen spezifisch definierten in Tiefenrichtung der Gargeräte und somit in Einschubrichtung der zweiten Schiene 24 bemessener Bewegungsweg möglich. Dieser Bewegungsweg ist begrenzt. Dieser Bewegungsweg ist kleiner als ein zum Lösen der Befestigungseinrichtung 22 von dem Gargerätebauteil erforderlicher Löseweg. Dies bedeutet, dass eine diesbezügliche Verschiebung der gesamten Schienenauszugseinrichtung 17 in horizontaler Richtung nach hinten und somit in Tiefenrichtung des Gargeräts 1 nur so weit erfolgen kann, solange sich die Befestigungselemente 23 durch ihre klammerartige Form nicht von den Trägerstäben 18 und 19 lösen beziehungsweise entkoppeln können. Dieser Bewegungsweg wird begrenzt durch die Anordnung und Dimensionierung des Anschlagelements 28.

Durch diese Konstruktion wird es ermöglicht, dass auch bei relativ kraftvollem Einschieben der zweiten Schiene 24 eine über die Grundstellung dann hinausgehende gedämpfte Relativbewegung der gesamten Schienenauszugseinrichtung 17 zum Gargerätebauteil 16 ermöglicht ist und somit eine gewisse Ausgleichsbewegung dämpfend vollzogen werden kann, sodass ein unerwünscht harter Einschlag und ein abruptes Stoppen in der Grundstellung verhindert ist. Wird jedoch eine derartig kraftvolle Einschiebung der zweiten Schiene 24 vollzogen, bei welcher dann auch dieser maximale Bewegungsweg, der dann gedämpft ist, nicht ausreicht, so tritt, um ein unerwünschtes Lösen der gesamten Schienenauszugseinrichtung 17 von dem Gargerätebauteil 16 zu vermeiden, ein abruptes Abstoppen dieser gedämpften Relativbewegung auf, indem dieses Anschlagelement 26 an dem Führungsstab 20b anschlägt.

Figur 3 zeigt in einer perspektivischen Darstellung das vordere, dem Nutzer zugewandte Ende einer Schienenauszugseinrichtung 17. Die Schienenauszugseinrichtung 17 weist eine erste Schiene 21 und eine zweite Schiene 24 auf. Zur Begrenzung des voran beschriebenen Bewegungsweges weist die zweite Schiene 24 das Anschlagelement 26 auf. An der, der Wand 4 des Garraums 2 zugewandten Seite der ersten Schiene 21 ist das klammerartige Elemente 23 angebracht. Am vorderen Ende der zweiten Schiene ist eine Abdeckkappe 27 angebracht, welche in diesem Ausführungsbeispiel der Schienenauszugseinrichtung 17 sowohl die Stirnfläche der zweiten Schiene 24 als auch die Stirnfläche der ersten Schiene 21 abdeckt. An der, der Wand 4 des Garraums 2 zugewandten Seite der ersten Schiene 21 ist das Bedienelement 28 angeordnet. Das Bedienelement 28 weist eine Betätigungsfläche 29 auf. Zur eindeutigen Kennzeichnung der Betätigungsfläche 29 weist diese eine Betätigungskennzeichnung 30 auf. Durch die Betätigungskennzeichnung 30 erhält der Nutzer einen eindeutigen Hinweis auf die zum Lösen der Schienenauszugseinrichtung am besten geeigneten Betätigungsfläche 29. Das im Ausführungsbeispiel gezeigte Bedienelement 28 ist einstückig aus dem klammerartigen Element 23 gebildet und mit diesem mittels Punktschweißungen an der ersten 21 befestigt.

Drückt der Nutzer zum Lösen der Schienenauszugseinrichtung 17 gegen die Betätigungsfläche 29 überträgt sich die eingeleitete Kraft auf die erste Schiene 21 und das klammerartige Element 23 der Befestigungseinrichtung 22 und wirkt gegen die Federkraft des Federelements 20. Dadurch verschiebt sich die Schienenauszugseinrichtung 17 von der Grundstellung in die Entnahmestellung, in der das klammerartige Element 23 die Schienenauszugseinrichtung 17 frei gibt und der Nutzer diese vom Gargerätebauteil 16 lösen kann.

Drückt der Nutzer im Gegensatz dazu gegen die Abdeckkappe 27 oder ein anderes Bauteil der zweiten Schiene 24, so überträgt sich die Kraft im eingefahrenen Zustand auch auf die erste Schiene 21 und es kommt zu einer Relativbewegung, welche jedoch durch das Anschlagelement 26 frühzeitig begrenzt wird ohne dass die Schienenauszugseinrichtung 17 freigegeben wird.

Figur 4 zeigt das klammerartige Element 23 der Befestigungseinrichtung 22 in einer perspektivischen Ansicht. An einem Abschnitt des klammerartigen Elements 23 schließt sich das Bedienelement 28 mit seiner Betätigungsfläche 29 an. Zur Kennzeichnung der Betätigungsfläche 29 ist eine Betätigungskennzeichnung 30 in die Betätigungsfläche 29 eingeprägt. Um den Nutzer einen eindeutigen Hinweis auf die Betätigung und Kraftrichtung zu geben, wurde als Betätigungskennzeichnung 30 das Wort "PUSH" gewählt.

### Bezugszeichenliste

- 1: Gargerät
- 2: Garraum
- 3: Muffel
- 4: Wand
- 5: Wand
- 6, 7, 8, 9: Kochzonen
- 10: Bedieneinrichtung
- 11: Anzeigeeinheit
- 12, 13: Bedienelemente
- 14, 15: Anordnung
- 16: Gargerätebauteil
- 17: Schienenauszugseinrichtung
- 18, 19: Trägerstäbe
- 20a, 20b: Führungsstäbe
- 21: erste Schiene
- 22: Befestigungseinrichtung
- 23: klammerartiges Element
- 24: zweite Schiene
- 25: Federelement
- 26: Anschlagelement
- 27: Abdeckkappe
- 28: Bedienelement
- 29: Betätigungsfläche
- 30: Betätigungskennzeichnung

## Patentansprüche

1. Anordnung (14, 15) mit einem Gargerätebauteil (16) und einer Schienenauszugseinrichtung (17) für einen Gargutträger, mit einer ersten Schiene (21), welche eine Befestigungseinrichtung (22) zur Befestigung der Schienenauszugseinrichtung (17) an dem Gargerätebauteil (16) aufweist, und mit einer zweiten Schiene (24), welche zur Aufnahme des Gargutträgers ausgebildet ist, wobei die Schienen (21, 24) relativ zueinander bewegbar sind, und die Befestigungseinrichtung (22) ein Federelement (25) aufweist, welches einen federnden Anschlag für die erste Schiene (21) an dem Gargerätebauteil (16) bildet und durch das Federelement (25) eine gedämpfte Relativbewegung der Schienenauszugseinrichtung (17) zum Gargerätebauteil (16) in Relativbewegungsrichtung der beiden Schienen (21, 24) zueinander im an dem Gargerätebauteil (16) befestigten Zustand durchführbar ist, wobei die Relativbewegung zwischen einer Grundstellung und einer Entnahmestellung begrenzt ist, wobei an der ersten Schiene (21) ein Bedienelement (28), zum Lösen der Befestigungsvorrichtung (22) vom Gargerätebauteil (16) angeordnet ist, **dadurch gekennzeichnet, dass** das Bedienelement (28) eine Betätigungsfläche (29) aufweist und wobei auf der Betätigungsfläche (29) eine Betätigungskennzeichnung (30) angeordnet ist.

2. Anordnung (14, 15) nach Anspruch 1, **dadurch gekennzeichnet, dass** die Betätigungskennzeichnung (30) eine Aneinanderreihung und/oder Mischung aus Buchstaben, Zahlen, Symbolen oder Logos, insbesondere eine Beschriftung ist.

3. Anordnung (14, 15) nach einem der vorangegangenen Ansprüche, **dadurch gekennzeichnet, dass** das Bedienelement (28) an einer einer Wand (4, 5) des Garraums (2) zugewandten Seite der ersten Schiene (21) angeordnet ist.

4. Anordnung (14, 15) nach einem der Ansprüche 1 bis 2, **dadurch gekennzeichnet, dass** das Bedienelement (28) an einer dem Nutzer zugewandten Stirnseite der ersten Schiene (21), angeordnet ist.

5. Anordnung (14, 15) nach einem der vorangegangenen Ansprüche, **dadurch gekennzeichnet, dass** die Befestigungseinrichtung (28) ein klammerartiges Element (23) zur Befestigung der Schienenauszugseinrichtung (17) am Gargerätebauteil (16) aufweist, wobei ein Abschnitt des klammerartigen Elements (23) das Bedienelement (28) bildet.

6. Anordnung (14, 15) nach einem der vorangegangenen Ansprüche, **dadurch gekennzeichnet, dass** die zweite Schiene (24) ein Anschlagelement (26) aufweist, welches derart ausgebildet ist, dass die gedämpfte Relativbewegung der Schienenauszugseinrichtung (17) zum Gargerätebauteil (16) auf einen Bewegungsweg begrenzt ist, der kleiner als ein zum Lösen der Befestigungsvorrichtung (22) von dem Gargerätebauteil (16) erforderlicher Löseweg ist.

7. Anordnung (14, 15) nach einem der vorangegangenen Ansprüche, **dadurch gekennzeichnet, dass** das Gargerätebauteil (16) ein Seitengitter ist.

8. Gargerät (1), insbesondere Backofen, mit einem durch Garraumwände (4, 5) begrenzten Garraum (2), **dadurch gekennzeichnet, dass** zumindest eine Anordnung (14, 15) nach einem der vorangegangenen Ansprüche an den Garraumwänden (4, 5) angeordnet ist.

## Claims

1. Arrangement (14, 15) with a cooking appliance component (16) and a rail pull-out facility (17) for a carrier for items to be cooked, with a first rail (21), which has a fastening facility (22) for fastening the rail pull-out facility (17) to the cooking appliance component (16), and with a second rail (24) which is embodied to receive the carrier for items to be cooked, wherein the rails (21, 24) are moveable relative to each other, and the fastening facility (22) has a spring element (25), which forms a sprung stop on the cooking appliance component (16) for the first rail (21) and, by way of the spring element (25), in the fastened state of the two rails to the cooking appliance component (16), a damped movement of the rail pull-out facility (17) relative to the cooking appliance component (16) can be carried out in the direction of movement of the two rails (21, 24) relative to each other, wherein the relative movement is limited between a normal position and a removal position, wherein an operating element (28) is arranged on the first rail (21) for releasing the fastening apparatus (22) from the cooking appliance component (16), **characterised in that** the operating element (28) has an actuation surface (29) and wherein an actuation mark (30) is arranged on the actuation surface (29).

2. Arrangement (14, 15) according to claim 1, **characterised in that** the actuation mark (30) is a sequence and/or mixture of letters, numbers, symbols or logos, in particular is a labelling.

3. Arrangement (14, 15) according to one of the preceding claims, **characterised in that** the operating element (28) is arranged on a side of the first rail (21) facing a wall (4, 5) of the cooking compartment (2).

4. Arrangement (14, 15) according to one of claims 1 to 2, **characterised in that** the operating element (28) is arranged on an end face of the first rail (21) facing the user.

5. Arrangement (14, 15) according to one of the preceding claims, **characterised in that** the fastening facility (28) has a bracket-like element (23) for fastening the rail pull-out facility (17) to the cooking appliance component (16), wherein a section of the bracket-like element (23) forms the operating element (28).

6. Arrangement (14, 15) according to one of the preceding claims, **characterised in that** the second rail (24) has a stop element (26), which is embodied such that the damped movement of the rail pull-out facility (17) relative to the cooking appliance component (16) is limited to a movement path which is smaller than a release path for releasing the fastening apparatus (22) from the cooking appliance component (16).

7. Arrangement (14, 15) according to one of the preceding claims, **characterised in that** the cooking appliance component (16) is a side rail.

8. Cooking appliance (1), in particular an oven, with a cooking compartment (2) delimited by cooking compartment walls (4, 5), **characterised in that** at least one arrangement (14, 15) according to one of the preceding claims is arranged on the cooking compartment walls (4, 5).

## Revendications

1. Agencement (14, 15) comprenant un élément structurel d'appareil de cuisson (16) et un moyen d'extension de rail (17) pour un support de cuisson, comprenant un premier rail (21), qui comprend un moyen de fixation (22) pour fixer le moyen d'extension de rail (17) sur l'élément structurel d'appareil de cuisson (16), et un deuxième rail (24), qui est configuré pour recevoir le support de cuisson,
dans lequel les rails (21, 24) sont mobiles l'un par rapport à l'autre, et le moyen de fixation (22) comprend un élément à ressort (25), qui forme une butée élastique pour le premier rail (21) contre l'élément structurel d'appareil de cuisson (16) et, par l'élément à ressort (25), un mouvement relatif amorti du moyen d'extension de rail (17) par rapport à l'élément structurel d'appareil de cuisson (16) peut être exécuté dans une direction de mouvement relatif des deux rails (21, 24) l'un par rapport à l'autre dans l'état fixé sur l'élément structurel d'appareil de cuisson (16),
dans lequel le mouvement relatif est limité entre une position initiale et une position de prélèvement,
dans lequel un élément de manoeuvre (28) est disposé sur le premier rail (21) pour desserrer le moyen de fixation (22) de l'élément structurel d'appareil de cuisson (16), **caractérisé en ce que** l'élément de manoeuvre (28) comprend une surface de manoeuvre (29) et dans lequel un marquage de manoeuvre (30) est disposé sur la surface de manoeuvre (29).

2. Agencement (14, 15) selon la revendication 1, **caractérisé en ce que** le marquage de manoeuvre (30) est une juxtaposition et/ou un mélange de lettres, chiffres, symboles ou logos, et en particulier une inscription.

3. Agencement (14, 15) selon l'une des revendications précédentes, **caractérisé en ce que** l'élément de manoeuvre (28) est disposé sur un côté du premier rail (21) tourné vers une paroi (4, 5) de l'enceinte de cuisson (2).

4. Agencement (14, 15) selon l'une des revendications 1 à 2, **caractérisé en ce que** l'élément de manoeuvre (28) est disposé sur un côté avant du premier rail (21) tourné vers l'utilisateur.

5. Agencement (14, 15) selon l'une des revendications précédentes, **caractérisé en ce que** le moyen de fixation (28) comprend un élément en forme de bride (23) pour fixer le moyen d'extension de rail (17) à l'élément structurel d'appareil de cuisson (16), dans lequel une section de l'élément en forme de bride (23) forme l'élément de manoeuvre (28).

6. Agencement (14, 15) selon l'une des revendications précédentes, **caractérisé en ce que** le deuxième rail (24) comprend un élément d'arrêt (26), qui est configuré de telle sorte que le mouvement relatif amorti du moyen d'extension de rail (17) par rapport à l'élément structurel d'appareil de cuisson (16) est limité à une trajectoire de déplacement, qui est inférieure à une trajectoire de desserrage nécessaire pour desserrer le moyen de fixation (22) de l'élément structurel d'appareil de cuisson (16).

7. Agencement (14, 15) selon l'une des revendications précédentes, **caractérisé en ce que** l'élément structurel d'appareil de cuisson (16) est une grille latérale.

8. Appareil de cuisson (1), en particulier four de cuisson, comprenant une enceinte de cuisson (2) délimitée par des parois d'enceinte de cuisson (4, 5), **caractérisé en ce qu'**au moins un agencement (14, 15) selon l'une des revendications précédentes est disposé sur les parois d'enceinte de cuisson (4, 5).
